# EUROPÄISCHE PATENTSCHRIFT

(11) **EP 1 775 744 B1**
(45) Veröffentlichungstag und Bekanntmachung des Hinweises auf die Patenterteilung: **24.08.2011**
(21) Anmeldenummer: 06121718.8
(22) Anmeldetag: 04.10.2006
(51) Int. Cl.: H01H 71/10

(54) **Dreipoliger Leistungsschalter und Verfahren zu seiner Herstellung**
Three-pole circuit breaker and method of manufacturing
Interrupteur tripolaire et son procédé de fabrication

(30) Priorität: 14.10.2005 DE 102005049181
(43) Veröffentlichungstag der Anmeldung: 18.04.2007
(73) Patentinhaber: Eaton Industries GmbH, 53115 Bonn (DE)
(72) Erfinder: Fleitmann, Gregor, 50169, Kerpen (DE); Kriechel, Ralph, 53347, Alfter (DE); Linzenich, Uwe, 52152, Simmerath (DE)

(56) Entgegenhaltungen:
- EP-A- 0 702 387
- EP-A- 1 164 615
- DE-A1- 1 590 240
- DE-U1- 20 021 774
- DE-U1- 20 214 922
- US-A- 3 464 045

## Beschreibung

Die Erfindung betrifft einen dreipoligen Leistungsschalter mit einem Schaltschloss, wobei jedem Pol ein eigener Kurzschlussschnellauslöser zugeordnet ist, der beim Auftreten von Kurzschlussströmen in dem entsprechenden Pol ein Verschwenken einer Auslösewelle bewirkt, welche auf das Schaltschloss des Leistungsschalters wirkt. Die Erfindung bezieht sich ferner auf ein Verfahren zur Herstellung eines derartigen dreipoligen Leistungsschalters.

Leistungsschalter, die zusätzlich zu den bei Kurzschlussströmen ansprechenden Elektronikauslösern jeweils einen elektromagnetischen Kurzschlussschnellauslöser für jede Hauptstrombahn aufweisen, sind beispielsweise aus der DE 202 14 922 U1 bekannt. Die Kurzschlussschnellauslöser bestehen dabei beispielsweise aus einem magnetischen Flachanker, der im Ruhezustand unter dem Einfluss einer zweiten Rückstellfeder an der zu dem zugehörigen Kontakt führenden Hauptstromschiene parallel beabstandet gehalten wird. Im Kurzschlussfall bewirkt die elektromagnetische Induktion des durch die entsprechende Hauptstromschiene fließenden hohen Kurzschlussstromes, dass der Flachanker entgegen der Kraftwirkung der Rückstellfeder von der Hauptstromschiene angezogen wird. Dabei wirkt ein mit dem Flachanker verbundener Ankerstößel auf eine gemeinsame Auslösewelle, die wiederum gegen den Druck einer ersten Rückstellfeder auf das Schaltschloss wirkt und damit den Leistungsschalter zum Abschalten (Entklinken) bringt.

Da sich gezeigt hat, dass der oder die innenseitig liegenden Pole (im folgenden auch als innere Pole bezeichnet) eines Leistungsschalters sich bei ihrem Betrieb in der Regel stärker erwärmen als die außenseitig angeordneten Pole, ist es beispielsweise aus der EP 702 387 A1 bekannt, bei mehrpoligen Leistungsschaltern zur Verminderung der Arbeitstemperatur des Schalters mindestens zwei benachbarte innere Pole mittels Kontaktbrücken parallel zu schalten, so dass durch jeden der beiden Stromkreise (Pole) nur die Hälfte des entsprechenden an der Kontaktbrücke anliegenden Stromes hindurch gelangt.

Allerdings muss bei der Verwendung ursprünglich vierpoliger Leistungsschaltern, d.h. von Leistungsschaltern, die mit drei Phasenleitern und einem Neutralleiter verbindbar sind, bei einer Parallelschaltung zweier innerer Pole, der ursprünglich mit dem Neutralleiter verbindbare Pol, der nun mit einer Phase verbunden wird, ebenfalls mit einem eigenen Kurzschlussschnellauslöser versehen werden.

Dieses kann im einfachsten Fall dadurch erfolgen, dass die bereits vorhandene Auslösewelle durch eine entsprechende neue Auslösewelle ersetzt wird, welche sich bis zu dem vierten Pol erstreckt und ebenfalls von einem diesem Pol zugeordneten Kurzschlussschnellauslöser beaufschlagt wird.

Als nachteilig hat sich bei einer derartigen Lösung erwiesen, dass bei Verwendung dieser verlängerten Auslösewelle zusätzliche Reibungskräfte aufgrund der Reibung in den zusätzlich erforderlichen Lagerstellen zu berücksichtigen sind, und zwar insbesondere dann, wenn eine Verschmutzung des Leistungsschalters erfolgt. Dieses bedingt aber eine andere Auslegung der Kräfteverhältnisse im Schaltschloss und damit auch einen geänderten Aufbau des Schaltschlosses. Außerdem sind bei Verwendung des zusätzlichen Kurzschlussschnellauslösers höhere Rückstellkräfte erforderlich, um die verlängerte Auslösewelle nach dem Auslösen des Schaltschlosses in ihre Ruhelage zurückzuschwenken.

Der Erfindung liegt die Aufgabe zugrunde, einen dreipoligen Leistungsschalter anzugeben, der durch Änderung eines vorhandenen vierpoligen Schutzschalters mit Schaltschloss herstellbar ist und bei dem trotz eines zusätzlichen Kurzschlussschnellauslösers das Schaltschloss des ursprünglichen vierpoligen Leistungsschalters konstruktiv nicht verändert werden muss sowie eine Erhöhung der auf die vorhandene Auslösewelle wirkenden Rückstellkräfte nicht erforderlich ist. Außerdem soll ein Verfahren zur Herstellung eines derartigen Leistungsschalters angegeben werden.

Diese Aufgabe wird erfindungsgemäß hinsichtlich des Leistungsschalters durch die Merkmale des Anspruchs 1 und hinsichtlich des Verfahrens durch die Merkmale des Anspruchs 9 gelöst. Weitere, besonders vorteilhafte Ausgestaltungen der Erfindung offenbaren die Unteransprüche.

Die Erfindung beruht im wesentlichen auf dem Gedanken, dass die Auslösewelle aus zwei miteinander fluchtenden Teilwellen besteht, wobei der zusätzlich benötigte Kurzschlussschnellauslöser auf die zweite Teilwelle wirkt. Beim Auftreten eines Kurzschlussstromes in dem Stromkreis, der dem zusätzlichen Kurzschlussschnellauslöser zugeordnet ist, wird die zweite Teilwelle gegen den Druck einer zweiten Feder von ihrer Ruhestellung in eine Betätigungsstellung geschwenkt und nimmt über Koppelmittel die erste Teilwelle (d.h. die ursprüngliche Auslösewelle) mit. Die erste Teilwelle wird daher durch die zweite Teilwelle von ihrer Ruhestellung gegen die Kraft einer ersten Feder von ihrer Ruhestellung in ihre Betätigungsstellung geschwenkt und löst beim Erreichen der Betätigungsstellung das Schaltschloss aus (d.h. entklinkt dieses). Sofern ein Kurzschlussstrom in einem der beiden anderen Pole des Leistungsschalters auftritt, wird zwar die erste Teilwelle gegen den Druck der ersten Feder ebenfalls geschwenkt und löst das Schaltschloss aus, doch sind die Koppelmittel der beiden Teilwellen derart ausgebildet, dass die erste Teilwelle in diesem Fall die zweite Teilwelle nicht mitnimmt, so dass Letztere in ihrer Ruhestellung verbleibt.

Vorteilhafterweise wird als zweite Rückstellfeder die Feder verwendet, welche den Flachanker des zusätzlichen Kurzschlussschnellauslösers in seiner Ausgangsstellung hält.

Um eine fluchtende Verbindung zwischen den beiden Teilwellen der Auslösewelle sowie eine Drehung der Teilwellen gegeneinander sicherzustellen, hat es sich als zweckmäßig erwiesen, wenn die erste Teilwelle an ihrem der zweiten Teilwelle zugewandten Ende zapfenförmig ausgebildet ist, wobei das zapfenförmige Ende in eine entsprechende, in dem Ende der zweiten Teilwelle vorgesehene komplementäre Ausnehmung eingreift.

Bei einer vorteilhaften Ausführungsform der Erfindung weisen die Koppelmittel der beiden Teilwellen seitlich vorstehende hebelförmige Mitnehmer auf, die sich in den Ruhestellungen der Teilwellen berühren, derart, dass bei Drehung der zweiten Teilwelle in ihre Betätigungslage die erste Teilwelle mitgenommen wird. Hingegen entfernen sich bei Drehung nur der ersten Teilwelle die beiden Mitnehmer voneinander, so dass keine Mitnahme der zweiten Teilwelle erfolgt.

Besonders kostengünstig lässt sich die zweite Teilwelle fertigen, wenn sie aus Kunststoff besteht und als Spritzgussteil hergestellt wird.

Weitere Einzelheiten und Vorteile der Erfindung ergeben sich aus den folgenden anhand von Figuren erläuterten Ausführungsbeispielen. Es zeigen:
- Fig.1:: die perspektivische Ansicht eines erfindungsgemäßen Leistungsschalters;
- Fig.2:: eine perspektivische Explosionsdarstellung des in Fig.1 dargestellten Leistungsschalters;
- Fig.3:: eine vergrößerte perspektivische Ansicht der Auslösewelle mit den beiden Teilwellen, mit einem die Lager der zweiten Teilwelle aufnehmenden Gehäuseteil und einem an der zweiten Teilwelle angeordneten Kurzschlussschnellauslöser und
- Fig.4:: einen Querschnitt durch die zweite Teilwelle im Bereich des Kurzschlussschnellauslösers.

In den Fig.1 und 2 ist mit 1 ein erfindungsgemäßer dreipoliger Leistungsschalter bezeichnet, der ein Gehäuse 2 mit einem oberen und einem unteren Gehäuseteil 3 und 4 umfasst. Die einzelnen Pole 5-7 sind in an sich bekannter Weise in kammerförmigen Gehäusebereichen 8-10 seitlich nebeneinander angeordnet und weisen entsprechende Stromschienenanschlüsse 11-13 auf. Außerdem enthält der Leistungsschalter 1 ein ebenfalls an sich bekanntes Schaltschloss 14.

Bei dem erfindungsgemäßen Leistungsschalter 1 handelt es sich um einen modifizierten, an sich bekannten vierpoligen Schutzschalter, d.h. einen Schutzschalter für ein dreiphasiges Netz mit Neutralleiter. Dabei sind zur Verminderung der Arbeitstemperatur des Schutzschalters zwei innere Pole 6' und 6" des ursprünglichen vierpoligen Schutzschalters mittels des gemeinsamen Stromschienenanschlusses 12 parallel geschaltet. Außerdem ist der ursprünglich für den Neutralleiter vorgesehene zweite äußere Pol 7 erfindungsgemäß mit einem eigenen Kurzschlussschnellauslöser versehen, der nachfolgend noch näher erläutert werden wird.

Um ein sehr schnelles Auslösen des Schaltschlosses 14 beim Auftreten von Kurzschlussströmen zu bewirken, ist jedem der Pole 5-7 des Leistungsschalters 1 im Bereich von inneren Stromleitern 15-18 mindestens ein Kurzschlussschnellauslöser 19-22 zugeordnet. Dabei sind die inneren Stromleiter 15-18 sowohl mit den Stromschienenanschlüssen 11-13 als auch mit elektrisch leitenden Litzen (nicht dargestellt) verbunden, die mit den üblichen Schaltstücken (nicht dargestellt) des Leistungsschalters 1 verbunden sind.

Die Kurzschlussschnellauslöser 19-21, die in dem ursprünglichen vierpoligen Schalter den drei Polen 5, 6' und 6"zugeordnet sind, wirken in bekannter Weise auf eine gemeinsame erste Teilwelle 23 (Fig.3) einer Auslösewelle 50 des Leistungsschalters 1, die beim Auftreten von Kurzschlussströmen gegen den Druck einer ersten Rückstellfeder 24 (Fig.2) von einer Ruhestellung in eine Betätigungsstellung geschwenkt wird und über eine Verklinkungsfläche 25 (hier eine Ausfräsung, an der sich eine Klinke des Schaltschlosses abstützt) das Schaltschloss 14 auslöst.

Die auf die gemeinsame erste Teilwelle 23 wirkenden Kurzschlussschnellauslöser 19-21 bestehen jeweils aus einem magnetischen Flachanker 26, der im Ruhezustand unter dem Einfluss einer jeweils zweiten Rückstellfeder 29 an dem zugehörigen inneren Stromleiter 15-17 parallel beabstandet gehalten wird. Im Kurzschlussfall wirkt in an sich bekannter Weise ein mit dem Flachanker 26 verbundener Ankerstößel 27 entgegen der zugehörigen zweiten Rückstellfeder 29 dann auf die gemeinsame erste Teilwelle 23.

Bei dem ursprünglich mit dem Neutralleiter verbundenen zweiten äußeren Pol 7 des Leistungsschalters 1 ist ein Kurzschlussschnellauslöser 22 vorgesehen (Fig.4), der ebenfalls aus einem Flachanker 26 mit Ankerstößel 27 besteht, welcher im Ruhezustand unter dem Einfluss der zweiten Rückstellfeder 29 an dem zugehörigen inneren Stromleiter 18 gehalten wird und erfindungsgemäß aber auf eine gegenüber der ersten Teilwelle 23 separate zweite Teilwelle 28 (z.B. aus Kunststoff) der Auslösewelle 50 wirkt. Beim Auftreten eines Kurzschlussstromes in diesem Stromkreis (Pol) wird die zweite Teilwelle 28 gegen den Druck der zweiten Rückstellfeder 29 von ihrer Ruhestellung in eine Betätigungsstellung verschwenkt. Dabei nimmt die in einem separaten Gehäuseteil 36 drehbar gelagerte zweite Teilwelle 28 über Koppelmittel 30 die erste Teilwelle 23 mit, die ebenfalls von ihrer Ruhestellung gegen die Kraft der ersten Rückstellfeder 24 von ihrer Ruhestellung in ihre Betätigungsstellung geschwenkt wird und beim Erreichen der Betätigungsstellung das Schaltschloss 14 auslöst. In diesem Fall wird daher die gesamte, sich aus den Teilwellen 23 und 28 zusammensetzende Auslösewelle 50 geschwenkt.

Der Ankerstößel 27 des zweiten äußeren Pols 7 ist mit seinem freien Ende in einer Aufnahme 37 der zweiten Teilwelle 28 eingehängt, so dass diese in beiden Richtungen von dem Ankerstößel 27 verschwenkt werden kann.

Durch das in das Gehäuseunterteil 4 einsetzbare Gehäuseteil 36 kann das Gehäuse 2 des ursprünglich vierpoligen Leistungsschalters unverändert übernommen werden.

Sofern ein Kurzschlussstrom in einem der beiden anderen Pole 6, 7 auftritt, trifft der Ankerstößel 27 in wenigstens einem der Pole 5, 6', 6" auf den entsprechenden Mitnehmer 33, 33' bzw. 33". Damit wird zwar die gemeinsame erste Teilwelle 23 gegen den Druck der ersten Rückstellfeder 24 verschwenkt und löst das Schaltschloss 14 aus, doch sind die Koppelmittel 30 der beiden Teilwellen derart ausgebildet, dass die erste Teilwelle 23 in diesem Fall die zweite Teilwelle 28 nicht mitnimmt, so dass diese in ihrer Ruhestellung verbleibt.

Hierzu weisen die beiden Teilwellen 23 und 28 an ihren einander zugewandten Enden 31, 32 als Koppelmittel seitlich vorstehende hebelförmige Mitnehmer 33, 34 auf, die sich in den Ruhestellungen der Teilwellen 23, 28 berühren, derart, dass bei Drehung der zweiten Teilwelle 28 in ihre Betätigungslage die erste Teilwelle 23 mitgenommen wird. Hingegen entfernen sich bei Drehung nur der ersten Teilwelle 23 die beiden Mitnehmer 33, 34 voneinander, so dass keine Mitnahme der zweiten Teilwelle 28 erfolgt. Somit braucht die erste Rückstellfeder 24 gegenüber der Ausführung des ursprünglich vierpoligen Leistungsschalters nicht verstärkt zu werden.

Um eine fluchtende Verbindung zwischen den beiden Teilwellen 23, 28 sicherzustellen, ist das Ende 31 der ersten Teilwelle 23 zapfenförmig ausgebildet und greift in eine Ausnehmung 35 des Endes 32 der zweiten Teilwelle 28 ein.

Die Erfindung ist selbstverständlich nicht auf das vorstehend beschriebene Ausführungsbeispiel beschränkt. So kann beispielsweise auf einen der beiden Kurzschlussschnellauslöser 20, 21 der parallel geschalteten ursprünglichen mittleren Pole 6', 6" verzichtet werden. Beim Auftreten eines Kurzschlussstromes in dem inneren Pol 6 des erfindungsgemäßen Leistungsschalters löst dann der noch verbleibende Kurzschlussschnellauslöser aus und verschwenkt die erste Teilwelle der Auslösewelle.

Die beiden Teilwellen der Auslösewelle können auch mit einer gegenüber der vorstehend beschriebenen, anders ausgestalteten Drehkupplung miteinander verbunden werden, sofern die Funktion sichergestellt ist, dass sie bei einer von der zweiten Teilwelle eingeleiteten Drehbewegung in Betätigungsrichtung drehfest miteinander verbunden und bei einer von der ersten Teilwelle eingeleiteten Drehbewegung voneinander entkoppelt sind.

## Patentansprüche

1. Dreipoliger Leistungsschalter mit einem Schaltschloss (14), wobei jedem Pol (5-7) ein eigener Kurzschlussschnellauslöser (19-22) zugeordnet ist, der beim Auftreten von Kurzschlussströmen in dem entsprechenden Pol (5-7) ein Verschwenken einer in einem Gehäuse (2) des Leistungsschalters (1) gelagerten Auslösewelle (50) bewirkt, welche auf das Schaltschloss (14) des Leistungsschalters (1) wirkt, mit den Merkmalen:
a) der Leistungsschalter (1) umfasst einen das Schaltschloss (14) enthaltenden und vier nebeneinander angeordnete Pole aufweisenden Schutzschalter, bei dem die beiden inneren Pole (6', 6") mittels eingangs- und ausgangsseitiger Kontaktbrücken parallel geschaltet sind und einen gemeinsamen inneren Pol (6) des Leistungsschalters (1) bilden; **dadurch gekennzeichnet**, daβ
b) die Kurzschlussschnellauslöser (19-21) des inneren Pols (6) und eines ersten äußeren Pols (5) des Leistungsschalters (1) beim Auftreten entsprechender Kurzschlussströme gegen den Druck eines zweiten elastischen Rückstellelementes (29) auf eine gemeinsame, mit einem ersten elastischen Rückstellelement (24) verbundenen erste Teilwelle (23) der Auslösewelle (50) wirken.
c) der Kurzschlussschnellauslöser (22) des zweiten äußeren Pols (7) beim Auftreten entsprechender Kurzschlussströme gegen den Druck eines zweiten elastischen Rückstellelementes (29) auf eine zweite Teilwelle (28) der Auslösewelle (50) wirkt, deren Längsachse in Richtung der Längsachse der ersten Teilwelle (23) fluchtend angeordnet ist und die über Koppelmittel (30) mit der ersten Teilwelle (23) verbindbar ist, derart, dass beim Auftreten eines Kurzschlussstromes in dem zweiten äußeren Pol (7) des Leistungsschalters (1) die zweite Teilwelle (28) drehfest mit der ersten Teilwelle (23) verbunden ist, und dass die erste und zweite Teilwelle (23, 28) voneinander entkoppelt sind, wenn ein Kurzschlussstrom in den beiden anderen Polen (5, 6) des Leistungsschalters (1) auftritt.

2. Dreipoliger Leistungsschalter nach Anspruch 1, **dadurch gekennzeichnet, dass** die erste Teilwelle (23) an ihrem der zweiten Teilwelle (28) zugewandten Ende (31) zapfenförmig ausgebildet ist, und dass das zapfenförmige Ende (31) in eine entsprechende komplementäre Ausnehmung (35) des Endes (32) der zweiten Teilwelle (28) eingreift.

3. Dreipoliger Leistungsschalter nach Anspruch 1 oder 2, **dadurch gekennzeichnet, dass** die zweite Teilwelle (28) einen seitlich vorstehenden hebelförmigen Mitnehmer (34) an ihrem der ersten Teilwelle (23) zugewandten Ende (32) aufweist, der mit einem entsprechenden hebelförmigen Mitnehmer (33) der ersten Teilwelle (23) zusammenwirkt.

4. Dreipoliger Leistungsschalter nach einem der Ansprüche 1 bis 3, **dadurch gekennzeichnet, dass** die zweite Teilwelle (28) aus Kunststoff besteht.

5. Dreipoliger Leistungsschalter nach einem der Ansprüche 1 bis 4, **dadurch gekennzeichnet, dass** der jeweilige Kurzschlussschnellauslöser (19-22) einen magnetischen Flachanker (26) umfasst, der im Ruhezustand unter dem Einfluss des zweiten elastischen Rückstellelementes (29) an dem zugehörigen inneren Stromleiter (15-18) parallel beabstandet gehalten wird und im Kurzschlussfall über einen mit dem Flachanker (26) verbundenen Ankerstößel (27) auf die erste oder zweite Teilwelle (23 oder 28) wirkt.

6. Dreipoliger Leistungsschalter nach einem der Ansprüche 1 bis 5, **dadurch gekennzeichnet, dass** es sich bei dem zweiten elastischen Rückstellelement (29) um eine den zugehörigen Kurzschlussschnellauslöser (22) in seiner Ruhestellung haltende Rückstellfeder handelt.

7. Dreipoliger Leistungsschalter nach einem der Ansprüche 1 bis 6, **dadurch gekennzeichnet, dass** es sich bei dem ersten elastischen Rückstellelement (24) um eine die erste Teilwelle (23) in ihrer Ruhestellung haltende Rückstellfeder handelt.

8. Dreipoliger Leistungsschalter nach einem der Ansprüche 1 bis 7, **dadurch gekennzeichnet, dass** die zweite Teilwelle (28) in einem in das Gehäuse (2) einsetzbaren Gehäuseteil (36) gelagert ist.

9. Verfahren zur Herstellung eines dreipoligen Leistungsschalters nach einem der Ansprüche 1 bis 7, **dadurch gekennzeichnet,**
- **dass**, ausgehend von einem vorhandenen vierpoligen Schutzschalter mit Schaltschloss (14), der einen zweiten äußeren Pol (7) für den Anschluss eines Neutralleiters aufweist und bei dem die verbleibenden drei mit den Phasen verbundenen Pole (5, 6', 6") jeweils mit einem Kurzschlussschnellauslöser (19-21) versehen sind, die auf eine gemeinsame erste Teilwelle (23) wirken, die beiden inneren Pole (6', 6") des Schutzschalters eingangs- und ausgangsseitig über entsprechende Kontaktbrücken miteinander verbunden werden und einen inneren Pol (6) des Leistungsschalters (1) bilden;
- **dass** der zweite äußere Pol (7) des Schutzschalters ebenfalls mit einem Kurzschlussschnellauslöser (22) und einer zweiten Teilwelle (28) versehen wird, auf die der Kurzschlussschnellauslöser (22) im Kurzschlussfall wirkt und
- **dass** die beiden Teilwellen (23, 28) über Koppelmittel (30) miteinander verbunden werden, die derart ausgebildet sind, dass beim Auftreten eines Kurzschlussstromes in dem zweiten äußeren Pol (7) des Leistungsschalters (1) die zweite Teilwelle (28) drehfest mit der ersten Teilwelle (23) verbunden wird, und dass die erste und zweite Teilwelle (23, 28) voneinander entkoppelt werden, wenn ein Kurzschlussstrom in den anderen Polen (5, 6) des Leistungsschalters (1) auftritt.

## Claims

1. Three-pole circuit breaker with a latch (14), each pole (5-7) being assigned its own instantaneous short-circuit trip (19-22) which causes a trip shaft (50) mounted in a housing (2) of the circuit breaker (1) to pivot if short-circuit currents occur in the corresponding pole (5-7), which trip shaft acts on the latch (14) of the circuit breaker (1), having the following features:
a) the circuit breaker (1) comprises a safety switch containing the latch (14) and comprising four poles arranged side by side, the two inner poles (6', 6") being connected in parallel by means of contact bridges on the input and output sides and forming a common inner pole (6) of the circuit breaker (1); **characterised in that**
b) the instantaneous short-circuit trip (19-21) of the inner pole (6) and of a first outer pole (5) of the circuit breaker (1) act against the pressure of a second resilient reset element (29) on a common first partial shaft (23), connected to a first resilient reset element (24), of the trip shaft (50) when there are corresponding short circuit currents;
c) the instantaneous short-circuit trip (22) of the second outer pole (7) acts against the pressure of a second resilient reset element (29) on a second partial shaft (28) of the trip shaft (50) when there are corresponding short circuit currents, the longitudinal axis of the second partial shaft (28) being arranged in alignment in the direction of the longitudinal axis of the first partial shaft (23) and is connectable to the first partial shaft (23) via coupling means (30) in such a way that the second partial shaft (28) is connected to the first partial shaft (23) in a rotationally engaged manner when short circuit currents occur in the second outer pole (7) of the circuit breaker (1), and **in that** the first and second partial shafts (23, 28) are decoupled from one another if a short circuit current occurs in the two other poles (5, 6) of the circuit breaker (1).

2. Three-pole circuit breaker according to claim 1, **characterised in that** the first partial shaft (23) is peg-shaped at its end (31) facing the second partial shaft (28), and **in that** the peg-shaped end (31) engages with a corresponding complimentary recess (35) in the end (32) of the second partial shaft (28).

3. Three-pole circuit breaker according to either claim 1 or claim 2, **characterised in that** the second partial shaft (28) comprises a laterally protruding lever-shaped catch (34) on its end (32) facing the first partial shaft (23), which catch cooperates with a corresponding lever-shaped catch (33) on the first partial shaft (23).

4. Three-pole circuit breaker according to any one of claims 1 to 3, **characterised in that** the second partial shaft (28) is made of plastics material.

5. Three-pole circuit breaker according to any one of claims 1 to 4, **characterised in that** the respective instantaneous short-circuit trip (19-22) comprises a magnetic flat armature (26) which, when idle, is held on the associated inner conductor (15-18) spaced in a parallel manner under the influence of the second resilient reset element (29), and in the case of a short circuit acts on the first or second partial shaft (23 or 28) via an armature ram (27) connected to the flat armature (26).

6. Three-pole circuit breaker according to any one of claims 1 to 5, **characterised in that** the second resilient reset element (29) is a return spring which holds the associated instantaneous short-circuit trip (22) in its idle position.

7. Three-pole circuit breaker according to any one of claims 1 to 6, **characterised in that** the first resilient reset element (24) is a return spring which holds the first partial shaft (23) in its idle position.

8. Three-pole circuit breaker according to any one of claims 1 to 7, **characterised in that** the second partial shaft (28) is mounted in a housing part (36) which can be inserted into the housing (2).

9. Method for producing a Three-pole circuit breaker according to any one of the claims 1 to 8, **characterised in that**:
- based on the provision of a four-pole safety switch with a latch (14), which four-pole safety switch comprises a second outer pole (7) for the connection of a neutral conductor and in which the remaining Three-poles (5, 6', 6") connected to the phases are each provided with a instantaneous short-circuit trip (19-21) which acts on a common first partial shaft (23), the two inner poles (6', 6") of the safety switch are connected to one another on the input and output sides via corresponding contact bridges and form an inner pole (6) of the circuit breaker (1);
- the second outer pole (7) of the safety switch is also provided with a instantaneous short-circuit trip (22) and a second partial shaft (28), on which the instantaneous short-circuit trip (22) acts in the case of a short circuit; and
- the two partial shafts (23, 28) are connected to one another via a coupling means (30) designed in such a way that if a short circuit current occurs in the second outer pole (7) of the circuit breaker (1), the second partial shaft (28) is connected to the first partial shaft (23) in a rotationally engaged manner, and **in that** the first and second partial shafts (23, 28) are decoupled if a short circuit current occurs in the other poles (5, 6) of the circuit breaker (1).

## Revendications

1. Disjoncteur tripolaire comportant un verrou de maintien (14), un déclencheur de court-circuit à action instantanée (19-22) étant affecté à chaque pôle (5-7), entraînant, en cas d'apparition de courants de court-circuit dans le pôle correspondant (5-7), un pivotement d'un arbre de déclenchement (50) agencé dans un boîtier (2) du disjoncteur (1), agissant sur le verrou de maintien (14) du disjoncteur (1), présentant les caractéristiques ci-dessous :
a) le disjoncteur (1) englobe un disjoncteur de protection, contenant le verrou de maintien (14) et quatre pôles juxtaposés, les deux pôles internes (6', 6") étant montés en parallèle par l'intermédiaire de ponts de contact du côté d'entrée et du côté de sortie, et formant un pôle interne commun (6) du disjoncteur (1) ; **caractérisé en ce que**
b) les déclencheurs de court-circuit à action instantanée (19-21) du pôle interne (6) et d'un premier pôle externe (5) du disjoncteur (1) agissent, en cas d'apparition de courants de court-circuit correspondants, sur un premier partiel-arbre commun (23) de l'arbre de déclenchement (50) relié à un premier élément de rappel élastique (24), contre la pression d'un deuxième élément de rappel élastique (29) ;
c) le déclencheur de court-circuit à action instantanée (22) du deuxième pôle externe (7) agit, en cas d'apparition de courants de court-circuit correspondants, sur un deuxième partiel-arbre (28) de l'arbre de déclenchement (50), contre la pression d'un deuxième élément de rappel (29), l'axe longitudinal de celui-ci étant agencé par alignement dans la direction de l'axe longitudinal du premier partiel-arbre (23) et pouvant être relié au premier partiel-arbre (23) par des moyens d'accouplement (30), de sorte que, lors de l'apparition d'un courant de court-circuit dans le deuxième pôle externe (7) du disjoncteur (1), le deuxième partiel-arbre (28) est relié de manière solidaire en rotation au premier partiel-arbre (23), le premier partiel-arbre et le deuxième partiel-arbre (23, 28) étant désaccouplés lors de l'apparition d'un courant de court-circuit dans les deux autres pôles (5, 6) du disjoncteur (1).

2. Disjoncteur tripolaire selon la revendication 1, **caractérisé en ce que** le premier partiel-arbre (23) présente au niveau de son extrémité (31) orientée vers le deuxième partiel-arbre (28) une forme en tourillon, l'extrémité en forme de tourillon (31) s'engageant dans un évidement complémentaire correspondant (35) de l'extrémité (32) du deuxième partiel-arbre (28).

3. Disjoncteur tripolaire selon les revendications 1 ou 2, **caractérisé en ce que** le deuxième partiel-arbre (28) comporte au niveau de son extrémité (32) orientée vers le premier partiel-arbre (23) un organe d'entraînement en forme de levier (34), coopérant avec un organe d'entraînement en forme de levier correspondant (33) du premier partiel-arbre (23).

4. Disjoncteur tripolaire selon l'une des revendications 1 à 3, **caractérisé en ce que** le deuxième partiel-arbre (28) est composé de plastique.

5. Disjoncteur tripolaire selon l'une des revendications 1 à 4, **caractérisé en ce que** le déclencheur de court-circuit à action instantanée (19-22) respectif englobe une armature magnétique plate (26), retenue dans l'état de repos de manière espacée et parallèle sur le conducteur interne associé (15-18) sous l'influence du deuxième élément de rappel élastique (29), et agissant en cas de court-circuit sur le premier partiel-arbre ou le deuxième partiel-arbre (23 ou 28) par l'intermédiaire d'un coulisseau d'armature (27) relié à l'armature plate (26).

6. Disjoncteur tripolaire selon l'une des revendications 1 à 5, **caractérisé en ce que** le deuxième élément de rappel élastique (29) est constitué par un ressort de rappel retenant le déclencheur de court-circuit à action instantanée associé (22) dans sa position de repos.

7. Disjoncteur tripolaire selon l'une des revendications 1 à 6, **caractérisé en ce que** le premier élément de rappel élastique (24) est constitué par un ressort de rappel retenant le premier partiel-arbre (23) dans sa position de repos.

8. Disjoncteur tripolaire selon l'une des revendications 1 à 7, **caractérisé en ce que** le deuxième partiel-arbre (28) est agencé dans une partie de boîtier (36) pouvant être insérée dans le boîtier (2).

9. Procédé de fabrication d'un disjoncteur tripolaire selon l'une des revendications 1 à 8, **caractérisé en ce que** :
- partant d'un disjoncteur de protection quadripolaire existant comportant un verrou de maintien, (14), comportant un deuxième pôle externe (7) en vue du raccordement d'un conducteur neutre, les trois pôles restants, reliés aux phases (5, 6', 6"), comportant respectivement un déclencheur de court-circuit à action instantanée (19-21), agissant sur un premier partiel-arbre commun (23), les deux pôles internes (6', 6") du disjoncteur de protection sont reliés du côté de l'entrée et du côté de la sortie par des ponts de contact correspondants et forment un pôle interne (6) du disjoncteur (1) ;
- le deuxième pôle externe (7) du disjoncteur de protection est équipé également d'un déclencheur de court-circuit à action instantanée (22) et d'un deuxième partiel-arbre (28), sur lequel agit le déclencheur de court-circuit à action instantanée (22) en cas d'un court-circuit ; et
- les deux partiel-arbres (23, 28) sont reliés par des moyens d'accouplement (30), configurés de sorte que lors de l'apparition d'un courant de court-circuit dans le deuxième pôle externe (7) du disjoncteur (1), le deuxième partiel-arbre (28) est relié de manière solidaire en rotation au premier partiel-arbre (23), le premier partiel-arbre et le deuxième partiel-arbre (23, 28) étant désaccouplés lors de l'apparition d'un courant de court-circuit dans les autres pôles (5, 6) du disjoncteur (1).
